# EUROPÄISCHE PATENTSCHRIFT

(11) **EP 1 974 641 B1**
(45) Veröffentlichungstag und Bekanntmachung des Hinweises auf die Patenterteilung: **06.01.2016**
(21) Anmeldenummer: 08004127.0
(22) Anmeldetag: 06.03.2008
(51) Int. Cl.: A47L 9/20, A47L 9/10, A47L 9/16, B04C 9/00

(54) **Vorrichtung zur Abscheidung von Stäuben aus Gasen**
Filter device for separating dust particles from gases
Dispositif de séparation des poussières de gaz

(30) Priorität: 27.03.2007 DE 102007015176
(43) Veröffentlichungstag der Anmeldung: 01.10.2008
(73) Patentinhaber: Fette GmbH, 21493 Schwarzenbek (DE)
(72) Erfinder: Nuppenau, Detlef, 23911 Salem (DE); Oelerich, Gabriele, 21502 Gesthacht (DE); Schmidt, Dieter, 22767 Hamburg (DE); Krüger, Eugen, 21493 Schwarzenbek (DE); Wrage, Regine, 21493 Schwarzenbek (DE); Römer, Harald, 21465 Reinbek (DE)
(74) Vertreter: Hauck Patentanwaltspartnerschaft mbB

(56) Entgegenhaltungen:
- DE-A1- 3 735 106
- DE-A1- 19 826 002
- FR-A1- 2 756 497
- GB-A- 2 166 068

## Beschreibung

Die Erfindung bezieht sich auf eine Vorrichtung zur Abscheidung von Stäuben aus Gasen nach dem Patentanspruch 1.

Es ist bekannt, zur Abscheidung von Stäuben aus Gasen Filteranlagen einzusetzen. Für den nötigen Volumenstrom sorgt ein Ventilator. Die Abscheidung der Stäube erfolgt durch verschiedene Filtermedien, zum Beispiel durch Filterkassetten. Um ein schnelles Anwachsen des Filterkuchens und den damit verbundenen steigenden Strömungswiderstand zu vermeiden, werden auch Vorabscheider eingesetzt. Diese sollen die Staubbelastung der Filtermedien minimieren.

Es ist bekannt, als Vorabscheider Prellbleche, Umlenkabscheider oder Zyklone einzusetzen. Aus DE 41 11 031 A1 ist bekannt, einer Filteranordnung ein Zyklon vorzuschalten. Das Rohgas wird dem Zyklon tangential durch den Einlaufkanal in den oberen zylindrischen Teil zugeführt. Es entsteht eine Drehströmung, die sich nach unten in einen kegelförmigen Teil fortsetzt. Durch die Zentrifugalkraft werden die Partikel nach außen geschleudert, wo sie an der Kegelwand entlang nach unten in einen Staubsammelbehälter gleiten. Durch den Kern hindurch wird der Gasstrom des Zyklons im Tauchrohr nach oben geleitet.

Aus DE 198 26 002 A1 und FR 2 756 497 A1 ist ein Schlauchfilter bekannt geworden, bei dem ein kreisförmiges Gehäuse die Wand eines Zyklons bildet, der einen trichterförmigen Deckel aufweist, wobei der Trichterauslass das Tauchrohr für den Zyklon bildet. Unterhalb des Zyklons ist wiederum die Wandung des Behälters trichterförmig ausgebildet, um Stäube in einen darunterliegenden Sammelbehälter zu leiten. Oberhalb des Zyklons sind in dem kreisförmigen Gehäuse mehrere Schlauchfilter aufgehängt. Die Austrittsöffnungen der Schlauchfilter sind nach oben weisend und mit einer seitlichen Austrittsöffnung für Reingas verbunden.

Aus GB 2 166 068 A ist ein Zyklon zum Trocknen von partikularem Material bekannt geworden, wobei das partikulare Material aus der konisch ringförmigen Zyklonkammer nach unten fällt, während das Gas über eine Öffnung des trichterförmigen Deckels des Zyklons nach oben steigt und über eine Öffnung des Gehäuses nach oben weicht.

Der Erfindung liegt die Aufgabe zugrunde, eine Vorrichtung zur Abscheidung von Stäuben aus Gasen zu schaffen, mit der der Raumbedarf der Filteranordnung minimiert wird.

Diese Aufgabe wird durch die Merkmale des Patentanspruchs 1 gelöst.

Wie im Stand der Technik ist bei der erfindungsgemäßen Vorrichtung ein Sammeltrichter unterhalb der Filteranordnung als Deckel eines Zyklons vorgesehen. Die Staubaustrittsöffnung des Sammeltrichters wird von einem Rohrstutzen gebildet, der zugleich Tauchrohr des Zyklons ist. Am unteren Ende des Zyklons ist die Austrittsöffnung für den Staub, der in einen Sammelbehälter geleitet wird.

Dadurch, dass der Deckel des Zyklons gleichzeitig den Staubauslasstrichter des Arbeitsfilters bildet und das Tauchrohr des Zyklons gleichzeitig die Staubaustrittsöffnung des Arbeitsfilters, ist die Bauhöhe minimal.

Nach der Erfindung ist der Boden des Zyklons ebenfalls als Trichter ausgebildet und mit einer mittigen Staubaustrittsöffnung versehen. Boden und Deckel bilden einen ringkonischen Raum für den Zyklon.

Bei der Erfindung weist die Filteranordnung einen Arbeitsfilter mit einem kreisförmigen Gehäuse auf, das unmittelbar auf den Zyklon aufgesetzt ist. Das alle Komponenten aufnehmende Gehäuse ist im Querschnitt rechteckig und das von oben zugeführte Rohgas gelangt über ein im Gehäuse angeordnetes Rohr tangential in den Zyklon.

Ein Ausführungsbeispiel der Erfindung wird nachfolgend anhand von Zeichnungen näher erläutert.
- Fig. 1: zeigt einen Schnitt durch eine Vorrichtung nach der Erfindung,
- Fig. 2: zeigt einen Schnitt durch die Darstellung nach Figur 1 entlang der Linie 2-2.

In den Figuren ist ein im Schnitt rechteckiges Gehäuse 10 dargestellt, das übereinander eine Reihe von staubabscheidenden Komponenten aufweist. Auf dem Boden des Gehäuses 10 ist ein Staubsammelbehälter 4 angeordnet. Oberhalb des Staubsammelbehälters 3 ist ein Zyklon 3 angeordnet. Der Zyklon 3 weist einen trichterförmigen Deckel 7 und einen trichterförmigen Boden 12 auf. Sie bilden einen ringkonischen Raum 21. Mittig an den trichterförmigen Deckel 7 ist ein Rohrstutzen angeschlossen, der ein Tauchrohr 6 für den Zyklon 3 bildet. Auf dem Zyklon 3 ist ein Arbeitsfilter 1 aufgesetzt, das in einem kreisförmigen Gehäuse untergebracht ist. Im Abstand zum Arbeitsfilter 1 ist oberhalb ein Sicherheitsfilter 2 angeordnet. Arbeitsfilter 1 und Sicherheitsfilter 2 sind über ringförmige Wandabschnitte 14 bzw. 16 gegenüber dem übrigen Innenraum des Gehäuses 10 gesperrt.

Im Deckel des Behälters 10 ist mittig ein Auslassstutzen 18 für Reingas angeordnet. Daneben ist ein weiterer Stutzen 20 angeordnet, der mit einer Leitung 5 (Figur 2) für Rohgas in Verbindung ist. Die Leitung 5 mündet tangential in den trichterförmigen Bodenabschnitt 12 des Zyklons 3.

Das Rohgas tritt tangential in den Zyklon 3 ein, und abgeschiedene Stäube rutschen über die trichterförmige Bodenwand 12 zu einem rohrförmigen Auslass 22 in den Staubsammelbehälter 4. Vorgereinigtes Gas gelangt über das Tauchrohr 6 in den Arbeitsfilter 1 und den Sicherheitsfilter 2 und tritt als gereinigtes Gas über den Stutzen 18 aus.

Soll das Arbeitsfilter 1 gereinigt werden, wird die Zufuhr des Rohgases abgestellt und durch geeignete Reinigungsmittel wird der Staub aus dem Arbeitsfilter herausbefördert in den Staubsammeltrichter, der zugleich den Deckel 7 für den Zyklon 3 bildet. Auf diese Weise gelangen die Stäube in den Staubsammelbehälter 4.

Ist der Staubsammelbehälter 4 voll, wird er durch einen leeren ersetzt. In dieser Zeit ist der Rohrstutzen 22 geschlossen. Das Schließmittel ist hier nicht dargestellt.

## Patentansprüche

1. Vorrichtung zum Abscheiden von Stäuben aus Gasen, mit einer Filteranordnung (1) und einem Zyklon (3) unterhalb der Filteranordnung (1) mit einem Eintrittsstutzen (5), über den Rohgas tangential in den Zyklon eintritt, wobei ein Sammeltrichter unterhalb der Filteranordnung (1) den Deckel (7) für den Zyklon (3) bildet, wobei ein die Staubaustrittsöffnung des Sammeltrichters das Tauchrohr (8) des Zyklons (3) bildet und eine Austrittsöffnung des Zyklons (3) mit einem darunter angeordneten Staubsammelgefäß (4) verbunden ist, **dadurch gekennzeichnet, dass** Filteranordnung (1), Zyklon (3) und Staubsammelgefäß (4) in einem gemeinsamen, im Querschnitt rechteckigen Gehäuse (10) aufgenommen sind, der Boden (12) des Zyklons (3) ebenfalls als Trichter ausgebildet ist, der mit dem Deckel (7) einen ringkonischen Raum (21) bildet, eine mittige Staubaustrittsöffnung (22) aufweist und die Filteranordnung einen Arbeitsfilter (1) mit einem kreisförmigen Gehäuse aufweist, das unmittelbar auf den Zyklon (3) aufgesetzt ist.

2. Vorrichtung nach Anspruch 1, **dadurch gekennzeichnet, dass** oberhalb des Arbeitsfilters (1) ein Sicherheitsfilter (2) angeordnet ist.

## Claims

1. Device for separating dusts from gases, with a filter arrangement (1) and a cyclone (3) below the filter assembly (1) with an inlet nozzle (5) via which the raw gas tangentially enters into the cyclone, wherein a collection hopper below the filter assembly (1) forms the lid (7) for the cyclone (3), wherein the dust outlet orifice of the collecting funnel forms the dip tube (8) of the cyclone and an outlet opening of the cyclone (3) is connected to a dust collection container (4) arranged underneath, **characterized in that** the filter arrangement (1), cyclone (3) and dust-collecting vessel (4) are accommodated in a common, in cross-section rectangular housing (10), the bottom (12) of the cyclone (3) is also designed as a funnel which forms a ring conical space (21) with the lid (7), having a central dust outlet (22) and the filter assembly includes a working filter (1) with a circular housing which is drawn directly to the cyclone (3).

2. An apparatus according to claim 1, **characterised in that** a security filter (2) is arranged above the working filter (1).

## Revendications

1. Dispositif de séparation des poussières de gaz, avec un ensemble de filtration (1) et un cyclone (3) au-dessous de l'ensemble de filtration (1) avec une tubulure d'admission (5) via laquelle le gaz brut entre tangentiellement dans le cyclone, dans lequel un entonnoir collecteur situé au-dessous de l'ensemble de filtration (1) forme le couvercle (7) pour le cyclone (3), dans lequel l'orifice de sortie de poussières de l'entonnoir collecteur forme le tube plongeur (8) du cyclone (3) et un orifice de sortie du cyclone (3) est relié à un récipient collecteur de poussières (4) disposé en dessous, **caractérisé en ce que** l'ensemble de filtration (1), le cyclone (3) et le récipient collecteur de poussières (4) sont logés dans un boîtier commun (10) de coupe transversale rectangulaire, le fond (12) du cyclone (3) est également formé comme entonnoir qui forme avec le couvercle (7) un espace conique annulaire (21), comporte un orifice de sortie de poussières central (22) et l'ensemble de filtration comporte un filtre de travail (1) avec un boîtier circulaire directement rapporté sur le cyclone (3).

2. Dispositif selon la revendication 1, **caractérisé en ce qu'**un filtre de sécurité (2) est disposé au-dessus du filtre de travail (1).
